# EUROPÄISCHE PATENTSCHRIFT

(11) **EP 2 065 533 B1**
(45) Veröffentlichungstag und Bekanntmachung des Hinweises auf die Patenterteilung: **10.06.2015**
(21) Anmeldenummer: 08020831.7
(22) Anmeldetag: 01.12.2008
(51) Int. Cl.: E04D 11/00, E04H 6/10, E04D 11/02

(54) **Stabilisierungselement für Bauplatten**
Stabilisation element for building slabs
Elément de stabilisation pour plaques de construction

(30) Priorität: 30.11.2007 DE 202007016845 U
(43) Veröffentlichungstag der Anmeldung: 03.06.2009
(73) Patentinhaber: Mieth, Marten, 04178 Leipzig (DE)
(72) Erfinder: Steffens, Rainer, 21465 Reinbek (DE)
(74) Vertreter: Heun, Thomas

(56) Entgegenhaltungen:
- DE-U1- 8 702 655
- DE-U1-202004 014 780
- NL-C- 46 785
- US-A- 4 157 676

## Beschreibung

Die Erfindung betrifft eine Parkdach- oder Terrassenfläche mit einer Abdichtungsbahn, einer Wärmedämmung, sowie Auflagen für Betonplatten.

Solche Flächen setzen sich je nach ihrer Art, Größe, der geforderten Belastbarkeit, der Beschaffenheit des Untergrundes oder anderen Anforderungen aus verschiedenen Schichten, Bahnen oder anderen Elementen zusammen.

Aus der DE 20 2004 014 780 ist ein befahrbares Flachdach bekannt, bei dem auf eine Tragekonstruktion bzw. Ortbetonschicht eine Abdichtung und dann eine Isolierschicht aufgebracht ist. Auf der Isolierschicht sind Zwischenplatten angeordnet, auf denen schließlich Fahrbahnplatten mit Abstandsfugen verlegt sind.

Eine Parkdachfläche wird zum Beispiel von unten nach oben aus folgenden Schichten aufgebaut: Zunächst wird auf einem Untergrund (üblicherweise eine Rohbetondecke) zum Zwecke der Isolierung beziehungsweise zur Verhinderung des Eindringens von Feuchtigkeit von unten in die Parkdachfläche eine bituminöse Abdichtungsbahn verlegt. Auf diese Abdichtungsbahn wird dann eine Wärmedämmung (zum Beispiel in Form von Dämmplatten) aufgebracht, auf der wiederum eine Mehrzahl von zum Beispiel tellerartigen oder ähnlichen Plattenlagern oder Auflagen für Platten (insbesondere in Form von Gummi- oder Gummigranulattellern) verteilt wird, auf denen schließlich Betonplatten verlegt werden, die die äußere Fahrbahn-Oberfläche darstellen.

Da die Wärmedämmung im Allgemeinen lose auf der Abdichtungsbahn verlegt wird, und auch die Auflagen oder Plattenlager lose auf der Wärmedämmung verteilt werden und schließlich die Betonplatten lose auf den Plattenlagern aufliegen, beinhaltet dieser Schichtaufbau verschiedene Nachteile beziehungsweise Probleme, die dazu führen können, dass einzelne oder mehrere der genannten Schichten, insbesondere die Plattenlager, mit der Zeit wandern, so dass die Lagestabilität der oberen Betonplatten gefährdet wird und sich Unebenheiten in der Fläche durch das teilweise Absinken einzelner Platten ausbilden können.

Es hat sich gezeigt, dass zwei wesentliche Ursachen dieser Probleme darin bestehen, dass der Untergrund bzw. die Rohbetondecke stets gewisse Unebenheiten aufweist, und dass sich insbesondere dadurch (aber auch aus anderen Gründen) zwischen der Abdichtung und der Dämmung Lufteinschlüsse bilden, die beim Befahren der Fläche kurzzeitig komprimiert und dann wieder dekomprimiert werden. Gleichzeitig werden durch das Befahren der Fläche in horizontaler Richtung wirkende Schubkräfte auf die Betonplatten ausgeübt. Diese beiden Vorgänge führen im Wesentlichen dazu, dass insbesondere die Plattenlager wandern, so dass sich die Lagestabilität der Platten vermindert und die oben genannten Unebenheiten in der Oberfläche durch sich teilweise absenkende Platten entstehen können.

Ähnliche Probleme und Effekte können mit der Zeit auch bei Terrassenflächen oder anderen begehbaren Flächen oder Radwegen auftreten, insbesondere wenn sie wie oben erläutert oder ähnlich aufgebaut sind, auch wenn die beschriebenen Kräfte dabei natürlich entsprechend geringer sind.

Eine Aufgabe, die der Erfindung zu Grunde liegt, besteht deshalb darin, eine Parkdach- oder Terrassenfläche der oben genannten Art zu schaffen beziehungsweise so auszugestalten, dass die Lagestabilität der die Oberfläche bildenden Platten wesentlich verbessert ist.

Gelöst wird diese Aufgabe gemäß Anspruch 1 mit einer Parkdach- oder Terrassenfläche mit einer Abdichtungsbahn, einer Wärmedämmung, sowie Auflagen für Betonplatten, bei der zwischen mindestens zwei dieser Schichten mindestens ein Stabilisierungselement mit einer im Wesentlichen plattenförmigen Ausdehnung eingebracht ist, das erste Arretierungselemente auf einer Seite und zweite Arretierungselemente auf der gegenüberliegenden anderen Seite aufweist, die jeweils durch gegenüber der betreffenden Seite erhabene Materialvorsprünge mit einer solchen Härte und Form gebildet sind, dass die ersten Arretierungselemente in das Material einer über dem Stabilisierungselement liegenden Schicht und die zweiten Arretierungselemente in das Material einer unter dem Stabilisierungselement liegenden Schicht aufgrund des über die über dem Stabilisierungselement liegende Schicht ausgeübten Drucks zumindest teilweise eindringen können.

Dabei wird natürlich davon ausgegangen, dass die Schichten und Plattenlager, zwischen die die Stabilisierungselemente eingebracht werden, keine Bohrungen, Löcher oder ähnliches für die Arretierungselemente aufweisen. Dies soll durch die Angabe, dass die Arretierungselementen in das jeweilige Material (und nicht etwa in dafür vorgesehene Löcher o.ä.) eindringen, zum Ausdruck gebracht werden.

Ein besonderer Vorteil dieser Lösung besteht darin, dass das Stabilisierungselement hinsichtlich seiner horizontalen Ausdehnung, der Anzahl von Arretierungselementen sowie der Dicke beziehungsweise der Anzahl von Stabilisierungselementen in der horizontalen Ebene an unterschiedlichste Anforderungen beziehungsweise Größen und Richtungen von auftretenden Schubkräften angepasst werden kann. Im Bedarfsfall können die Stabilisierungselemente auch zwischen mehrere Schichten oder nur zwischen die Abdichtungsbahn und die Dämmplatten bzw. die Wärmedämmung eingebracht werden.

Ein weiterer Vorteil besteht darin, dass das Stabilisierungselement sehr einfach und kostengünstig hergestellt werden kann, indem ein bedarfsgemäß zugeschnittenes Blech von beiden Seiten an den entsprechenden Stellen gestanzt wird, um dadurch die Arretierungselemente bzw. Materialvorsprünge zu erzeugen, wobei deren Anzahl im Wesentlichen durch die Höhe der zu erwartenden Schubkräfte bzw. durch die Anzahl der verwendeten Stabilisierungselemente bestimmt wird.

Die Unteransprüche haben vorteilhafte Weiterbildungen der Erfindung zum Inhalt.

Die Ausführung gemäß Anspruch 3 hat insbesondere den Vorteil, dass sie an die Form und Größe von zu verlegenden rechteckigen Betonplatten angepasst werden kann.

Die Ausführungen gemäß den Ansprüchen 4 bis 7 haben insbesondere den Vorteil, dass mehrere Stabilisierungselemente durch teilweise Überlappungen in einfacher Weise aneinander befestigt werden können.

Die Ausführungen gemäß den Ansprüchen 8 und 9 sind besonders einfach beziehungsweise kostengünstig herstellbar.

Die Ausführungen gemäß den Ansprüchen 10 und 11 sind insbesondere zur Anwendung im Parkdach- oder Fahrbahnbau geeignet.

Weitere Einzelheiten, Merkmale und Vorteile der Erfindung ergeben sich aus der folgenden beispielhaften Beschreibung einer bevorzugten Ausführungsform anhand der Zeichnung. Es zeigt:
Fig. 1 eine Draufsicht auf ein Stabilisierungselement für eine Parkdach- oder Terassenfläche gemäß der Erfindung;
Fig. 2 eine Seitenansicht des Stabilisierungselementes für eine Parkdach- oder Terassenfläche gemäß Figur 1; und
Fig. 3 eine Seitenansicht einer Anzahl von Stabilisierungselementen gemäß Figur 2.

Die Figuren 1 und 2 zeigen eine Ausführung des Stabilisierungselementes 1 mit einer im wesentlichen rechteckigen Form mit Abmessungen von zum Beispiel etwa 10 cm mal 10 cm. Das Stabilisierungselement 1 kann aus Blech, Edelstahl V2A, feuerverzinktem Stahl, Guss, Kunststoff und anderen Materialien hergestellt sein.

Das Stabilisierungselement 1 (nachfolgend auch als Blech bezeichnet) weist auf seiner einen Seite eine Anzahl von ersten Arretierungselementen 1x und auf der gegenüberliegenden Seite eine Anzahl von zweiten Arretierungselementen 2x auf. Hinsichtlich der Anordnung dieser Arretierungselemente 1x, 2x ist das Blech 1 zum Beispiel in seiner Längs- oder Querrichtung in zwei Hälften unterteilt, wobei sich die ersten Arretierungselemente 1x in einer ersten Hälfte und die zweiten Arretierungselemente 2x in der zweiten Hälfte des Bleches 1 befinden.

Die Arretierungselemente 1x, 2x können zum Beispiel dadurch erzeugt werden, dass durch Stanzen oder auf andere Weise Löcher oder zumindest Vertiefungen in eine Seite des Bleches 1 eingebracht werden, so dass auf der jeweils gegenüberliegenden Seite des Bleches 1 entsprechende krallenartige, zahnartige oder ähnliche Materialvorsprünge zum Beispiel in Form von Nagelspitzen, Blechkronen, Ausstanzungen oder ähnlichem erzeugt werden, die in Draufsicht gemäß Figur 1 vorzugsweise kreisförmig sind, jedoch auch andere Formen (insbesondere im wesentlichen quadratische Formen) haben können.

Diese Arretierungselemente 1x, 2x haben zwei Funktionen. Sie dienen zum einen dazu, in die über und unter dem Stabilisierungselement 1 liegenden Schichten, insbesondere zwischen einer Wärmedämmung einerseits und Auflagen für Betonplatten andererseits, (ggf. auch zwischen Abdichtungsbahn und Wärmedämmung) einzugreifen und damit eine Verschiebung dieser Schichten relativ zueinander in der Ebene des Stabilisierungselementes, d.h. in der Ebene der ausgelegten Fläche zu verhindern. Zum anderen sind sie vorzugsweise auch zur Befestigung nebeneinander liegender Stabilisierungselemente aneinander vorgesehen. Insbesondere zu diesem letztgenannten Zweck sind die Arretierungselemente wie folgt gestaltet:

Die ersten und die zweiten Arretierungselemente 1x, 2x haben in der Ebene des Bleches 1, das heißt in der Draufsicht gemäß Figur 1, alle im Wesentlichen die gleiche Form.

Die ersten Arretierungselemente 1x haben dabei jeweils alle etwa den gleichen Durchmesser beziehungsweise die gleichen Abmessungen in der Ebene des Bleches 1. Dies gilt auch für die zweiten Arretierungselemente 2x, wobei jedoch zumindest einige der ersten Arretierungselemente 1x einen etwas größeren Durchmesser beziehungsweise größere Abmessungen aufweisen, als zumindest einige der zweiten Arretierungselemente 2x.

Für die Höhe der Arretierungselemente gilt Ähnliches, das heißt zumindest diejenigen ersten Arretierungselemente 1x, die einen etwas größeren Durchmesser als zumindest einige der zweiten Arretierungselemente 2x aufweisen, haben vorzugsweise auch eine etwas größere Höhe als die genannten zweiten Arretierungselemente 2x. Diese Bemessungen dienen dem Zweck und sind so getroffen, dass die betreffenden ersten und zweiten Arretierungselemente 1x, 2x ineinander eingreifen können.

Wie bereits erwähnt, sind die Arretierungselemente 1x, 2x in der Ebene des Bleches 1 vorzugsweise kreisförmig, wobei die ersten Arretierungselemente 1x zum Beispiel einen Durchmesser A zwischen etwa 8 und etwa 11 Millimetern, vorzugsweise zwischen etwa 9 und etwa 10 Millimetern, und die zweiten Arretierungselemente 2x zum Beispiel einen Durchmesser B zwischen etwa 6 und etwa 10 Millimetern, vorzugsweise zwischen etwa 7 und etwa 8 Millimetern aufweisen.

Diese Durchmesser haben sich als besonders geeignet für die bevorzugte Anwendung der Stabilisierungselemente im Parkdach- oder Fahrbahnbau, nämlich zwischen der Dämmschicht und den Plattenlagern erwiesen, da die Arretierungselemente mit diesen Durchmessern auch besonders gut in die Dämmschicht bzw. die Plattenlager, insbesondere wenn letztere aus Gummi oder Gummigranulat hergestellt sind, eindringen können und dadurch eine sichere Fixierung zwischen beiden gewährleisten und deren Verschiebung relativ zueinander verhindern.

Die Höhe C der ersten Arretierungselemente 1x beträgt dabei zum Beispiel etwa 4 bis 5 Millimeter, während die Höhe D der zweiten Arretierungselemente 2x zum Beispiel etwa 3 bis 4 Millimeter beträgt. Arretierungselemente 1x, 2x dieser Art können durch Stanzen in ein Blech 1 mit einer Stärke von etwa 0,5 oder 1 Millimeter eingebracht werden.

Die oben genannten Abmessungen der Arretierungselemente 1x, 2x sind vorzugsweise weiterhin so gewählt, dass gemäß Figur 3 nebeneinander liegende Stabilisierungselemente 1a, 1b, 1c durch Eingreifen von jeweils zumindest einer Reihe von ersten und zweiten Arretierungselementen 1x, 2x ineinander befestigt werden können.

Gemäß Figur 3 wird also ein erstes Stabilisierungselement 1a mit einem zweiten Stabilisierungselement 1b dadurch verbunden, dass eine sich entlang des Randes des ersten Stabilisierungselementes 1a erstreckende Reihe von zweiten Arretierungselementen 2x in eine benachbarte, sich am Rande des zweiten Stabilisierungselementes 1b erstreckende Reihe von ersten Arretierungselementen 1x eingreift.

Die Befestigung des zweiten Stabilisierungselementes 1b an dem dritten Stabilisierungselement 1c erfolgt in entsprechender Weise durch Eingriff der zweiten Arretierungselemente 2x des zweiten Stabilisierungselementes 1b in die ersten Arretierungselemente 1x des dritten Stabilisierungselementes 1c.

Alternativ zu der in den Figuren dargestellten Anordnung der ersten und zweiten Arretierungselemente 1x, 2x in einer ersten beziehungsweise zweiten Hälfte des Stabilisierungselementes 1 könnten die ersten und zweiten Arretierungselemente 1x, 2x auch jeweils über die gesamte Fläche auf der betreffenden Seite des Stabilisierungselementes 1 verteilt sein. Zur Befestigung nebeneinander liegender Stabilisierungselemente 1 in der mit Bezug auf Figur 3 beschriebenen Weise ist dann nur zu beachten, dass zumindest an einem Rand jedes Stabilisierungselementes 1 erste Arretierungselemente 1x und an dem gegenüberliegenden Rand zweite Arretierungselemente 2x mit den oben beschriebenen unterschiedlichen Durchmessern bzw. Höhen in der Weise angeordnet sind, dass die Elemente 1x, 2x ineinander eingreifen können.

Die Form und die Abmessungen der Arretierungselemente, ebenso wie die Härte des Materials, aus dem die Arretierungselemente 1x, 2x bzw. die Materialvorsprünge gebildet werden, werden so gewählt, dass diese in die Schichten bzw. Plattenlager eindringen können, zwischen denen sie anzuordnen sind. Für die oben beschriebene bevorzugte Anwendung für mit Fahrzeugen befahrbare Flächen ist dabei davon auszugehen, dass die Abdichtung, die Dämmplatten und die Plattenlager im allgemeinen eine Shore-Härte von zwischen etwa 55 und etwa 65 Shore aufweisen müssen. Dieser Wert ergibt sich aus der typischen, durch Fahrzeuge auf den Untergrund ausgeübten Belastung, nämlich deren Gewicht und der Aufstandsfläche der Räder. Die Arretierungselemente 1x, 2x müssen somit mindestens die gleiche Härte aufweisen, um einerseits in eine Dämmplatte und andererseits in ein Plattenlager eindringen zu können, um dadurch die Arretierung zwischen beiden herbeiführen und ein gegenseitiges Verschieben verhindern zu können.

Damit wird auch deutlich, dass die Form der Arretierungselemente an sich nicht entscheidend ist, solange sie die genannte Härte aufweisen und durch den über die Plattenlager bzw. die darauf liegenden Betonplatten ausgeübten Druck in die Materialschichten eindringen können, zwischen denen sie anzuordnen sind. Die Arretierungselemente bzw. Materialvorsprünge können also auch durch eine Körnung ähnlich wie bei einem Schleifpapier oder eine auf andere Weise erzeugte Rauigkeit gebildet sein.

Im Fall des Terrassen-Baus ist die Härte der verwendeten Dämmplatten und Plattenlager möglicherweise geringer, so dass für diese Anwendung auch die Härte der Arretierungselemente und damit der gesamten Stabilisierungselemente geringer sein kann.

## Patentansprüche

1. Parkdach- oder Terrassenfläche mit einer Abdichtungsbahn, einer Wärmedämmung, sowie Auflagen für Betonplatten, **dadurch gekennzeichnet, dass** zwischen mindestens zwei dieser Schichten mindestens ein Stabilisierungselement (1; 1a, 1b, 1c) mit einer im Wesentlichen plattenförmigen Ausdehnung eingebracht ist, das erste Arretierungselemente (1x) auf einer Seite und zweite Arretierungselemente (2x) auf der gegenüberliegenden anderen Seite aufweist, die jeweils durch gegenüber der betreffenden Seite erhabene Materialvorsprünge mit einer solchen Härte und Form gebildet sind, dass die ersten Arretierungselemente (1x) in das Material einer über dem Stabilisierungselement liegenden Schicht und die zweiten Arretierungselemente (2x) in das Material einer unter dem Stabilisierungselement liegenden Schicht aufgrund des über die über dem Stabilisierungselement liegende Schicht ausgeübten Drucks zumindest teilweise eindringen können.

2. Parkdach- oder Terrassenfläche nach Anspruch 1,
bei dem die über dem mindestens einen Stabilisierungselement liegende Schicht die Auflage für Betonplatten oder ein Plattenlager ist.

3. Parkdach- oder Terrassenfläche nach Anspruch 1,
mit mindestens einem Stabilisierungselement, das im Wesentlichen in Form einer rechteckigen Platte ausgebildet ist.

4. Parkdach- oder Terrassenfläche nach Anspruch 1,
mit mindestens einem Stabilisierungselement, bei dem die ersten Arretierungselemente (1x) nur in einer ersten Hälfte auf der einen Seite des Stabilisierungselementes (1) und die zweiten Ärretierungselemente (2x) nur in einer zweiten Hälfte auf der anderen Seite des Stabilisierungselementes (1) angeordnet sind.

5. Parkdach- oder Terrassenfläche nach Anspruch 1,
mit Stabilisierungselementen, bei denen die Arretierungselemente (1x, 2x) hinsichtlich ihrer Form und Abmessungen so ausgestaltet und angeordnet sind, dass erste Arretierungselemente (1x) eines ersten Stabilisierungselementes (1a) in zweite Arretierungselemente (2x) eines benachbart und teilweise überlappend angeordneten zweiten Stabilisierungselementes (1b) eingreifen können.

6. Parkdach- oder Terrassenfläche nach Anspruch 1,
mit mindestens einem Stabilisierungselement, bei dem die ersten Arretierungselemente (1x) einen größeren Durchmesser aufweisen, als die zweiten Arretierungselemente (2x).

7. Parkdach- oder Terrassenfläche nach Anspruch 1,
mit mindestens einem Stabilisierungselement, bei dem die ersten Arretieruhgselemente (1x) eine größere Höhe aufweisen, als die zweiten Arretierungselemente (2x).

8. Parkdach- oder Terrassenfläche nach Anspruch 1,
mit mindestens einem Stabilisierungselement, bei dem die Arretierungselemente (1x, 2x) durch Stanzungen in das Stabilisierungselement (1) gebildet sind.

9. Parkdach- oder Terrassenfläche Anspruch 1,
mit mindestens einem Stabilisierungselement, bei dem die die Arretierungselemente (1x, 2x) bildenden Materialvorsprünge durch eine Körnung gebildet sind.

10. Parkdach- oder Terrassenfläche Anspruch 1,
mit mindestens einem Stabilisierungselement, bei dem die Arretierungselemente (1x, 2x) eine Shore-Härte von zwischen mindestens etwa 55 und etwa 65 Shore aufweisen.

11. Parkdach- oder Terrassenfläche Anspruch 1,
mit mindestens einem Stabilisierungselement, bei dem die Arretierungselemente (1x, 2x) einen Durchmesser von zwischen etwa 6 und etwa 11 millimetern aufweisen.

12. Parkdach- oder Terrassenfläche Anspruch 1,
mit mindestens einem Stabilisierungselement, das aus Blech, Edelstahl V2A, feuerverzinktem Stahl, Guss oder Kunststoff gebildet ist, auf dem sich die Materialvorsprünge befinden.

## Claims

1. Parking roof area or terrace area comprising a sealing sheet, a thermal insulation and supports for concrete slabs, **characterized in that** between at least two of these layers at least one stabilisation element (1; 1a, 1b, 1c) is placed having an essentially plate-shaped extent and having first locking elements (1x) on one side and second locking elements (2x) on the opposite other side, which are each provided by material protrusions which are raised in relation to the related side and have such a hardness and shape that the first locking elements (1x) can penetrate at least partially into the material of a layer lying above the stabilisation element and the second locking elements (2x) can penetrate at least partially into the material of a layer lying below the stabilisation element, both due to the pressure exerted via the layer lying above the stabilisation element.

2. Parking roof area or terrace area according to claim 1,
wherein the layer lying above the at least one stabilisation element are the supports for concrete slabs or a plate bearing.

3. Parking roof area or terrace area according to claim 1,
comprising at least one stabilisation element which is provided essentially in the form of a rectangular plate.

4. Parking roof area or terrace area according to claim 1,
comprising at least one stabilisation element in which the first locking elements (1x) are arranged in a first half on the one side of the stabilization element only and the second locking elements (2x) are arranged in the second half on the other side of the stabilisation element (1) only.

5. Parking roof area or terrace area according to claim 1,
comprising stabilisation elements in which the locking elements (1x, 2x) are provided with respect to their shape and dimensions and are arranged such that first locking elements (1x) of a first stabilisation element (1a) can engage into second locking elements (2x) of an adjacent and partially overlapping second stabilisation element.

6. Parking roof area or terrace area according to claim 1,
comprising at least one stabilisation element in which the first locking elements (1x) have a greater diameter than the second locking elements (2x).

7. Parking roof area or terrace area according to claim 1,
comprising at least one stabilisation element in which the first locking elements (1x) have a greater height than the second locking elements (2x).

8. Parking roof area or terrace area according to claim 1,
comprising at least one stabilisation element in which the locking elements (1x, 2x) are provided by stamping into the stabilisation element (1).

9. Parking roof area or terrace area according to claim 1,
comprising at least one stabilisation element in which the material projections providing the locking elements (1x, 2x) are provided by a granulation.

10. Parking roof area or terrace area according to claim 1,
comprising at least one stabilisation element in which the locking elements (1x, 2x) have a Shore hardness of between at least about 55 and about 65 Shore.

11. Parking roof area or terrace area according to claim 1,
comprising at least one stabilisation element in which the locking elements (1x, 2x) have a diameter of between about 6 and about 11 millimeters.

12. Parking roof area or terrace area according to claim 1,
comprising at least one stabilisation element which is made of sheet metal, stainless steel V2A, hot zinc dipped steel, cast iron or synthetic material on which the protrusions are provided.

## Revendications

1. Surface de toit de parking ou surface de terrasse comprenant un film d'étanchéité, une isolation thermique et des supports pour des plaques de béton, **caractérisée en ce que**, entre au moins deux de ces couches, au moins un élément de stabilisation (1 ; 1a, 1b, 1c) est placé avec une étendue essentiellement en forme de plaque et comprenant des premiers éléments de verrouillage (1x) sur un premier côté, et des deuxièmes éléments de verrouillage (2x) sur l'autre côté opposé, qui sont chacun formés par des saillies de matière qui sont surélevées par rapport au côté concerné et qui présentent une dureté et une forme telles que les premiers éléments de verrouillage (1x) puissent pénétrer au moins partiellement dans la matière d'une couche qui se trouve au-dessus de l'élément de stabilisation, et que les deuxièmes éléments de verrouillage (2x) puissent pénétrer au moins partiellement dans la matière d'une couche qui se trouve en dessous de l'élément de stabilisation, tous les deux sous l'effet de la pression qui est exercée par l'entremise de la couche qui se trouve au-dessus de l'élément de stabilisation.

2. Surface de toit de parking ou surface de terrasse selon la revendication 1,
dans laquelle la couche qui se trouve au-dessus dudit au moins un élément de stabilisation sert de supports pour des plaques de béton ou une plaque portante.

3. Surface de toit de parking ou surface de terrasse selon la revendication 1,
comprenant au moins un élément de stabilisation qui se présente essentiellement sous la forme d'une plaque rectangulaire.

4. Surface de toit de parking ou surface de terrasse selon la revendication 1,
comprenant au moins un élément de stabilisation dans lequel les premiers éléments de verrouillage (1x) sont agencés dans une première moitié sur le premier côté de l'élément de stabilisation seulement, et les deuxièmes éléments de verrouillage (2x) sont agencés dans la seconde moitié sur l'autre côté de l'élément de stabilisation (1) seulement.

5. Surface de toit de parking ou surface de terrasse selon la revendication 1,
comprenant des éléments de stabilisation dans lesquels les éléments de verrouillage (1x, 2x) sont prévus par rapport à leur forme et à leurs dimensions et sont agencés de telle sorte que des premiers éléments de verrouillage (1x) d'un premier élément de stabilisation (1a) puissent s'engager dans des deuxièmes éléments de verrouillage (2x) d'un deuxième élément de stabilisation adjacent à recouvrement partiel.

6. Surface de toit de parking ou surface de terrasse selon la revendication 1,
comprenant au moins un élément de stabilisation dans lequel les premiers éléments de verrouillage (1x) présentent un diamètre plus grand que les deuxièmes éléments de verrouillage (2x).

7. Surface de toit de parking ou surface de terrasse selon la revendication 1,
comprenant au moins un élément de stabilisation dans lequel les premiers éléments de verrouillage (1x) présentent une hauteur plus grande que les deuxièmes éléments de verrouillage (2x).

8. Surface de toit de parking ou surface de terrasse selon la revendication 1,
comprenant au moins un élément de stabilisation dans lequel les éléments de verrouillage (1x, 2x) sont formés par estampage dans l'élément de stabilisation (1).

9. Surface de toit de parking ou surface de terrasse selon la revendication 1,
comprenant au moins un élément de stabilisation dans lequel les saillies de matière qui forment les éléments de verrouillage (1x, 2x) sont formées par une granulation.

10. Surface de toit de parking ou surface de terrasse selon la revendication 1,
comprenant au moins un élément de stabilisation dans lequel les éléments de verrouillage (1x, 2x) présentent une dureté Shore qui est comprise entre environ 55 Shore et environ 65 Shore.

11. Surface de toit de parking ou surface de terrasse selon la revendication 1,
comprenant au moins un élément de stabilisation dans lequel les éléments de verrouillage (1x, 2x) présentent un diamètre qui est compris entre environ 6 millimètres et environ 11 millimètres.

12. Surface de toit de parking ou surface de terrasse selon la revendication 1,
comprenant au moins un élément de stabilisation qui est constitué de tôle métallique, d'acier inoxydable V2A, d'acier galvanisé à chaud, de fonte ou d'un matériau synthétique sur lequel les saillies sont formées.
